# EUROPÄISCHE PATENTANMELDUNG

(11) **EP 1 150 267 A2**
(43) Veröffentlichungstag der Anmeldung: **31.10.2001**
(21) Anmeldenummer: 01103391.7
(22) Anmeldetag: 14.02.2001
(51) Int. Cl.: G08G 1/0968

(54) **Navigationssystem zur dynamischen Zielführung**

(30) Priorität: 12.04.2000 DE 10017961
(71) Anmelder: TEGARON Telematics GmbH, 53121 Bonn (DE)
(72) Erfinder: Kireeff, Nicolas, 50259 Pulheim (DE); Müller, Dietmar, 53227 Bonn (DE); Rudolph, Axel, 50169 Kerpen (DE)
(74) Vertreter: Weiss, Klaus

(57) **Zusammenfassung**

Die Erfindung betrifft ein Navigationssystem zur dynamischen Zielführung mit einem Navigations-Endgerät, einem Empfänger mit Antenne zum Empfang von codierten Meldungen für die dynamischen Zielführung und einem Decoder, welcher aus den codierten empfangenen Meldungen Informationen für die dynamischen Zielführung erzeugt. Erfindungsgemäß wird zwischen der Antenne und dem Navigations-Endgerät eine zusätzliche Baugruppe angeordnet, welche den Empfänger mit Antenne und eine Leseeinrichtung für Chipkarten und eine Auswerteeinrichtung umfaßt, wobei eine Zugriffsberechtigung auf die codierten empfangenen Meldungen für die dynamische Zielführung auf der Chipkarte in Form eines Zugangsschlüssels abgelegt ist, und wobei die Auswerteeinrichtung die Zugriffsberechtigung auf die codierten empfangenen Meldungen für die dynamische Zielführung überprüft.

## Beschreibung

Die Erfindung betrifft ein Navigationssystem zur dynamischen Zielführung gemäß Oberbegriff des Anspruchs 1.

Navigationssysteme zur dynamischen Zielführung benötigen zur Druchführung ständig aktuelle Verkehrsinformationen, welche bei der Routenberechnung berücksichtigt werden. Zu diesem Zweck ist in solchen Navigationssystemen ein Empfänger mit Antenne zum Empfang von Funksignalen vorgesehen. In der Regel werden die Verkehrsinformationen mittels RDS/TMC-Signalen an das Fahrzeug übertragen. RDS ist dabei die Abkürzung für Radio-Data-System (Radio-Daten-System) und TMC für Traffic-Message-Channel (Verkehrsnachrichtenkanal). TMC stellt eine Funktionserweiterung von RDS dar. RDS-TMC-Daten werden mit dem Rundfunksignal als digital codierte Daten übertragen und mit einem entsprechenden Decodierer in für das Navigations-Endgerät verwertbare Informationen für die dynamische Zielführung umgewandelt. Es ist auch denkbar, nicht nur codierte Verkehrsmeldungen sondern auch Wettermeldungen und andere Nachrichten mit RDS-TMC-Daten oder ähnlich codierten Daten zu übertragen.

Zusätzlich ist es bekannt, zur Übermittlung von Verkehrsmeldungen die Verfahren GSM-Cell-Broadcast oder GSM-SMS -Point-to-Point zu verwenden, wobei zur Verwendung dieser Verfahren aufwendige Anpassungen im Navigations-Endgerät durchgeführt werden müssen.

Aufgabe der Erfindung ist es, eine Vorrichtung anzugeben, die Daten zur dynamischen Zielführung für ein Navigationssystem zur Verfügung stellt.

Diese Aufgabe wird durch die Merkmale des Anspuch 1 gelöst.

Die abhängigen Ansprüche kennzeichnen vorteilhafte Aus- und Weiterbildung der Erfindung.

Der Hauptgedanke der Erfindung besteht darin, die Meldungen zur dynamischen Zielführung nur berechtigten Benutzern zur Verfügung zu stellen und deshalb im Fahrzeug eine zusätzliche Baugruppe vorzusehen, welche die Berechtigungsüberprüfung für den Zugriff auf die übertragenen Meldungen zur dynamischne Zielführung durchführt. Ein weiterer wesentlicher Gedanke besteht darin, die zusätzliche Baugruppe gleichzeitig für den Empfang der Meldungen zur dynamischen Zielführung zu verwenden, so daß die Art der Datenübertragung und die dazu verwendeten Protokolle unabhängig von dem im Fahrzeug vorhanden Navigations-Endgerät gewählt werden können.

Dadurch wird in vorteilhafterweise vermieden, daß aufwendige Anpassungsarbeiten am Navigations-Endgerät durchgeführt werden müssen. Am Navigations-Endgerät muß nur eine entsprechende Schnittstelle zur Übernahme der Daten vorhanden sein. Dadurch ist auch eine Unterstützung von beliebigen Endgeräten, unabhängig von deren Herstellern möglich. Es ist nur die entsprechende Treibersoftware für ein bestimmtes Navigations-Engerät in der zusätzlichen Baugruppe erforderlich.

Ein weiterer Vorteil der Erfindung ist, daß der Inhalt der Daten und der Zugang zu bestimmten Daten beliebig erweitert werden kann, ohne daß Veränderungen am Endgerät durchgeführt werden müssen. Dies geschieht durch entsprechende Zugangsschlüssel auf der Smart Card, die zu diesem Zweck ergänzt werden.

Um die Zugriffsberechtigung besser kontrollieren zu können, werden die codierten Meldungen für die dynamische Zielführung bei einer vorteilhaften Weiterbildung zusätzlich verschlüsselt übertragen, wobei eine Einrichtung zur Entschlüsselung der codierten Meldungen in der zusätzlichen Baugruppe angeordnet ist.

Bei einer anderen Ausführungsform der Erfindung ist der Decoder im Navigations-Endgerät angeordnet. Bei dieser Ausführung wird die zusätzliche Baugruppe nur zur Entschlüsselung und zur Aufbereitung der codierten Meldungen benötigt. Die Umwandlung der codierten Meldungen in Informationen zur dynamischen Zielführung findet erst im Decoder im Navigationsendgerät statt.

Bei einer weiteren Ausführungsform ist der Decoder Teil der zusätzlichen Baugruppe und die Umwandlung der codierten Meldungen in Informationen zur dynamischen Zielführung findet im Decoder in der zusätzlichen Baugruppe statt.

Bei einer vorteilhaften Ausführung der Erfindung umfaßt die zusätzliche Baugruppe einen Speicher zur Speicherung von endgerätespezifischer Treibersoftware und eine Einrichtung zur Auswahl der endgerätespezifischen Treibersoftware, wobei die Auswahl der Treibersoftware von dem eingebauten Navigations-Endgerät abhängig ist.

Durch die endgerätespezifische Treibersoftware werden die empfangenen codierten Meldungen nach der Entschlüsselung für eine weitere Verwendung im Navigationsendgerät aufbereitet, wobei die empfangenen Meldungen über eine entsprechende Schnittstelle von der zusätzlichen Baugruppe an das Navigationsendgerät übertragen werden. Befindet sich der Decoder im Navigations-Endgerät, so werden die codierten Meldungen durch die Treibersoftware aufbereitet. Befindet sich der Decoder in der zusätzlichen Baugruppe, so werden die Informationen zur dynamischen Zielführung durch die Treibersoftware aufbereitet.

Bei einer besonders vorteilhafte Ausführungsform der Erfindung werden für die Übertragung der codierten Meldungen für die dynamischen Zielführung TMC-Signale verwendet. Der entsprechende Decoder ist dann ebenfalls ein TMC-Decoder.

Ein Faltungscode stellt einen Algorithmus dar, der es erlaubt, die fortlaufenden Signale zu sichern, indem aufeinanderfolgende Bits miteinander multipliziert werden. Dieser Algorithmus bewirkt, daß der Informationsgehalt eines Bits auf mehrere Bits verteilt wird. Der eingeschränkte Empfang eines Bits durch eine Störung auf der Funkstrecke wird durch den Informationsgehalt der vorherigen und nachfolgenden Bits kompensiert. Gleichzeitig besteht in vorteilhafterweise die Möglichkeit, einen etwaigen zu geringen RDS-Pegel durch eine höhere Übertragungsleistung mit einem kodierten TMC-Block zu kompensieren. Zusätzlich kann durch Auswahl eines entsprechenden Algorithmus die zusätzliche Verschlüsselung der codierten Meldungen durchgeführt werden.

Nachfolgend wird mit Hilfe der Zeichnung ein Ausführungsbeispiel näher beschrieben.

Die einzige Figur zeigt ein Blockschaltbild eines erfindungsgemäßen Navigationssystems.

Wie aus der Figur ersichtlich ist, umfaßt das Navigationssystem ein Navigations-Endgerät 1, eine Antenne 2 und eine zusätzliche Baugruppe 3, die über Schnittstellen 4, 5 mit dem Navigations-Endgerät verbunden ist. Das Navigations-Endgerät 1 umfaßt bei der dargestellten Ausführungsform einen TMC-Decoder 6 und eine Einrichtung zur dynamischen Zielführung 7. Die zusätzliche Baugruppe 3 umfaßt einen Empfänger 8, ein Kartenlesegerät 9, eine Auswerteschaltung 10, eine Speichereinrichtung 11, eine Auswahlschaltung 12 und Einrichtung zur Entschlüsselung 13.

Die codierten Meldungen, im dargestellten Ausführungsbeispiel zusätzlich verschlüsselte, codierte RDS/TMC-Meldungen, werden vom Empfänger 8 über die Antenne 2 empfangen und von der Einrichtung zur Entschlüsselung 13 entschlüsselt. Die Ver- und Entschlüsselung der codierten Meldungen kann beispielsweise mit einem kryptologischen Verfahren oder mit einem Faltungscode durchgeführt werden.

Ein Benutzer muß bei der dargestellten Ausführungsform seine Berechtigung zum Zugriff auf die codierten Meldungen mittels einer nicht dargestellten Chipkarte, auf der ein entsprechender Zugriffsschlüssel gespeichert ist nachweisen. Der Zugriffsschlüssel auf der Chipkarte wird durch das Kartenlesegerät 9 ausgelesen und an die Auswerteschaltung 10 übergeben. Die Auswerteschaltung 10 überprüft, ob eine entsprechende Zugriffsberechtigung vorhanden ist oder nicht. Nur wenn eine Zugriffsberechtigung erkannt wurde werden die empfangenen codierten Meldungen weiterverarbeitet und an das Navigations-Endgerät übergeben. Die Überprüfung der Zugriffsberechtigung kann beispielsweise bei der Inbetriebnahme oder jedem Empfang von RDS/TMC-Meldungen oder in festgelegten zeitlichen Abständen durchgeführt werden.

Nach der Entschlüsselung werden die codierten TMC-Meldungen mittels einer endgerätespezifischen Treibersoftware, die in der Speichereinrichtung 11 gespeichert ist aufbereitet, so kann beispielsweise eine Pegelanpassung durchgeführt werden. Die Auswahl der endgerätespezifischen Treibersoftware erfolgt durch die Auswahlschaltung 12 in Abhängigkeit des im Navigationssystem vorhandenen Navigations-Endgeräts 1. Um die Aufbereitung für verschiedenen Navigation-Endgeräte 1 durchführen zu können, ist in der Speichereinrichtung 11 die Treibersoftware für mehrere Navigations-Endgeräte 1 gespeichert. Nach der Aufbereitung werden im dargestellten Ausführungsbeispiel die codierten TMC-Signale über die Schnittstellen 4, 5 an das Navigations-Endgerät 1 übergeben. Dort werden die codierten TMC-Signale vom TMC-Decoder 7 in Informationen zur dynamischen Zielführung umgewandelt und durch die Einrichtung zur dynamischen Zielführung 7 für die Routenberechnung verwendet.

Befindet sich der TMC-Decoder 7 jedoch in der zusätzlichen Baugruppe 3, so wird die beschriebene Umwandlung vor der Aufbereitung durch die Treibersoftware in der zusätzlichen Baugruppe 3 durchgeführt. Es werden dann die Informationen zur dynamischen Zielführung über die Schnittstellen 4, 5 an das Navigations-Endgerät 1 und somit an die Einrichtung zur dynamischen Zielführung 7 übergeben.

Bei den Informationen zur dynamischen Zielführung handelt es sich hauptsächlich um Verkehrsinformationen. Es können aber auch andere Informationen, beispielsweise Wettermeldungen, für die Routenberechnung verwendet werden.

## Patentansprüche

1. Navigationssystem zur dynamischen Zielführung mit einem Navigations-Endgerät (1), einem Empfänger (8) mit Antenne (2) zum Empfang von codierten Meldungen für die dynamischen Zielführung und einem Decoder (6), welcher aus den codierten empfangenen Meldungen Informationen für die dynamischen Zielführung erzeugt,
**dadurch gekennzeichnet,**
**daß** zwischen der Antenne (2) und dem Navigations-Endgerät (1) eine zusätzliche Baugruppe (3) angeordnet ist, welche den Empfänger (8) und eine Einrichtung zur Überprüfung der Zugriffsberechtigunng (9, 10) auf die codierten empfangenen Meldungen für die dynamische Zielführung umfaßt.

2. Navigationssystem nach Anspruch 1,
**dadurch gekennzeichnet,**
**daß** die Einrichtung zur Überprüfung der Zugriffsberechtigung (9, 10) auf die codierten empfangenen Meldungen für die dynamische Zielführung eine Leseeinrichtung (9) für Chipkarten und eine Auswerteschlaltung (10) umfaßt, wobei eine Zugriffsberechtigung auf auf der Chipkarte in Form eines Zugangsschlüssels abgelegt ist und die Auswerteschaltung (10) den Zugangsschlüssel auf der Chipkarte überprüft und den Zugriff auf die codierten empfangenen Meldungen nur ermöglicht, wenn ein berechtigter Benutzer erkannt worden ist.

3. Navigationssystem nach Anspruch 1 oder 2,
**dadurch gekennzeichnet,**
**daß** codierten Meldungen für die dynamische Zielführung zusätzlich verschlüsselt übertragen werden und die zusätzliche Baugruppe (3) eine Einrichtung zur Entschlüsselung (13) der codierten Meldungen umfaßt.

4. Navigationssystem nach einem der vorherigen Ansprüche,
**dadurch gekennzeichnet,**
**daß** der Decoder (7) im Navigations-Endgerät (1) angeordnet ist.

5. Navigationssystem nach einem der Ansprüche 1 bis 3,
**dadurch gekennzeichnet,**
**daß** der Decoder (7) Teil der zusätzlichen Baugruppe (3) ist.

6. Navigationssystem nach einem der vorherigen Ansprüche,
**dadurch gekennzeichnet,**
**daß** die zusätzliche Baugruppe (3) einen Speicher (11) zur Speicherung von endgerätespezifischer Treibersoftware und eine Einrichtung zur Auswahl (12) der endgerätespezifischen Treibersoftware umfaßt, wobei die Auswahl der Treibersoftware von dem verwendeten Navigations-Endgerät (1) abhängig ist.

7. Navigationssystem nach Anspruch 6,
**dadurch gekennzeichnet,**
**daß** die endgerätespezifische Treibersoftware die empfangenen codierten Meldungen nach der Entschlüsselung für eine weitere Verwendung im Navigations-Endgerät (1) aufbereitet, wobei die empfangenen Meldungen über entsprechende Schnittstellen (4, 5) von der zusätzlichen Baugruppe (3) an das Navigationsendgerät (1) übertragen werden.

8. Navigationssystem nach einem der vorherigen Ansprüche,
**dadurch gekennzeichnet,**
**daß** die Meldungen für die dynamischen Zielführung TMC-Signale sind.

9. Navigationssystem nach einem der vorherigen Ansprüche,
**dadurch gekennzeichnet,**
**daß** der Decoder (7) ein TMC-Decoder ist.

10. Navigationssystem nach Anspruch 3,
**dadurch gekennzeichnet,**
**daß** die codierten Meldungen für die dynamischen Zielführung mit einem Faltungscode verschlüsselt werden.
